# FASCICULE DE BREVET EUROPEEN

(11) **EP 1 834 316 B1**
(45) Date de publication et mention de la délivrance du brevet: **29.04.2015**
(21) Numéro de dépôt: 05799917.9
(22) Date de dépôt: 15.09.2005
(51) Int. Cl.: G08G 1/14, E04H 6/42

(54) **DISPOSITIF ET PROCÉDÉ DE GESTION DE PARKING**
VORRICHTUNG UND VERFAHREN ZUR VON PARKPLÄTZE
DEVICE AND METHOD FOR PARKING MANAGEMENT

(30) Priorité: 18.10.2004 FR 0452358
(43) Date de publication de la demande: 19.09.2007
(73) Titulaire: Walusiak, Boguslaw, 95560 Mafflieres (FR)
(72) Inventeur: Walusiak, Boguslaw, 95560 Mafflieres (FR)
(74) Mandataire: Schmit, Christian Norbert Marie
(86) Numéro de dépôt international: PCT/FR2005/050751
(87) Numéro de publication internationale: WO 2006/042981

(56) Documents cités:
- WO-A-2004/027550
- WO-A-2004/055751
- US-A1- 2002 109 611
- US-A1- 2003 128 136
- US-B1- 6 340 935
- US-B1- 6 771 185

## Description

La présente invention a pour objet un dispositif et procédé de gestion de parking. Le domaine de l'invention est celui des parcs de stationnement de véhicules et plus particulièrement celui de leur gestion. Ces parcs de stationnement sont aussi appelés parkings.

Le but principal de l'invention est de fournir aux usagers d'un parking des informations leur permettant de trouver et retrouver rapidement une place dans un parking.

Un autre but de l'invention est d'améliorer la diffusion des informations de sécurité dans un parking.

Un autre but de l'invention est de limiter les émanations de gaz dans les parkings.

Un autre but de l'invention est de fournir aux gérants d'un parking des informations sur l'occupation du parking.

Dans la pratique il est malaisé de trouver une place de parking, surtout dans les parkings souterrains. Les parkings souterrains sont en effet des endroits sombres et étroits dans lesquels le regard à une portée limitée à son environnement immédiat. En d'autres termes il est impossible de savoir si une place de parking est libre avant d'être passé devant. Cela implique que la recherche d'une place dans un parking impose le parcours systématique de tout le parking jusqu'à ce que l'on trouve une place libre. Ce mode de recherche est donc long. Ce mode de recherche implique que le moteur du véhicule est démarré donc consomme de l'essence et rejette des gaz d'échappement ce qui aggrave la pollution atmosphérique. Cela est particulièrement sensible dans un parking souterrain.

Dans la pratique il est également très difficile pour un usager de retrouver sa voiture dans un parking. Un usager omet en effet la plupart du temps de se repérer au moment où il descend de son véhicule. Cela est d'autant plus vrai que l'usager est au moins partiellement désorienté par les multiples tours et détours qu'il a dû faire pour trouver sa place.

Dans la pratique enfin il est impossible pour un gérant de parking de savoir quel est le taux d'occupation d'un parking ou d'une zone d'un parking. La seule information dont dispose le gérant est le nombre d'entrées et le nombre de sorties, à condition que le parking soit équipé d'un compteur à l'entrée et à la sortie. Le comportement et les positions des véhicules à l'intérieur d'un parking échappent donc totalement au gérant du parking.

Dans l'état de la technique on connaît le document FR2756959A1 qui divulgue un dispositif permettant la détection de l'occupation d'une place de parking. Le dispositif enseigné comporte aussi un moyen de signalisation qui peut être allumé ou éteint selon une convention préétablie. Ce dispositif permet une meilleure mise en évidence des places libres, mais ne facilite pas pour autant la possibilité de retrouver son véhicule lorsque l'usager revient le chercher au parking. Ce dispositif ne permet pas non plus de guider un usager vers une place libre. US 6771185 B1 divulgue également un procédé de gestion de parking comprenant un détecteur de présence commandant un élément visible et un élément audible.

Dans l'invention on résout le problème de retrouver sa place en diffusant de manière acoustique un identifiant de la place sur laquelle un usager vient de parquer son véhicule. Pour cela un dispositif de signalisation selon l'invention comporte un haut-parleur coopérant avec un détecteur de présence d'un véhicule sur une place de parking. Lorsque le détecteur de présence détecte la présence d'un véhicule sur la place qu'il surveille, alors il active le haut-parleur associé à la place et celui-ci diffuse, pendant une durée prédéterminée, un message indiquant la localisation de la place dans le parking. L'usager n'a donc plus à chercher un repère graphique pour connaître sa localisation dans le parking. Selon l'invention le détecteur coopère aussi avec des moyens électroluminescents indiquant le statut d'une place de parking selon qu'elle est libre ou occupée. Ainsi le fait pour un usager de connaître une information de localisation de son véhicule et de visualiser simplement le statut des places lui permet de retrouver rapidement son véhicule. Chaque place du parking est équipée d'un dispositif de signalisation.

Dans une variante de l'invention les dispositifs de signalisation sont connectés à un centralisateur. Le centralisateur utilise alors les informations issues des détecteurs pour mettre à jour des panneaux d'affichages. Ces panneaux d'affichage sont situés aux entrées d'allées desservant des places. Ces panneaux affichent le nombre de places libres accessibles via l'allée à l'entrée de laquelle il est installé. Un usager sait donc avant de s'engager dans une allée le nombre de places libres qu'il y trouvera. Ces places libres sont de plus signalées par des moyens électroluminescents situés aux entrées des places.

L'invention a donc pour objet un dispositif de gestion de parking caractérisé en ce que chaque place de parking gérée un comporte dispositif de signalisation, un dispositif de signalisation comportant:
- un détecteur de présence d'un véhicule sur la place,
- des éléments électroluminescents visible d'une voie d'accès à la place pour indiquer le statut de la place, le statut d'une place étant au moins parmi le groupe composé de libre et occupée,
- un haut-parleur pour diffuser des informations à l'utilisateur d'un véhicule,
le même détecteur coopérant avec les éléments électroluminescents et avec le haut-parleur pour la commande des éléments électroluminescents et l'activation du haut-parleur.

Avantageuse l'invention est aussi caractérisée en ce que le détecteur de présence est un détecteur à ultrason situé au-dessus de la place gérée.

Avantageuse l'invention est aussi caractérisée en ce que le détecteur de présence est calibré en fonction de son éloignement du sol, on obtient alors une distance de calibrage, le détecteur effectue des mesures à intervalles réguliers, une détection d'un véhicule étant alors positive si plusieurs mesures successives révèlent une distance détecteur-sol inférieure à la distance de calibrage moins un seuil de détection.

Avantageuse l'invention est aussi caractérisée en ce que les éléments électroluminescents sont situés au-dessus de la place de parking, à l'entrée de celle ci pour être visible d'une allée dans laquelle est située la place de parking.

Avantageuse l'invention est aussi caractérisée en ce que les éléments électroluminescents sont multicolores, chaque couleur correspondant à un statut de la place de parking.

Avantageuse l'invention est aussi caractérisée en ce que les places de parkings gérées sont regroupées en groupes, chaque groupe comportant un premier centralisateur auquel sont connectés tous les dispositifs de signalisation du groupe, le premier centralisateur commandant les cycles de détection des détecteurs de présence et les cycles d'affichage des éléments électroluminescents des dispositifs de signalisation qui lui sont connectés.

Avantageuse l'invention est aussi caractérisée en ce que les premiers centralisateurs sont connectés à un deuxième centralisateur, le deuxième centralisateur ayant ainsi accès à tous les dispositifs de signalisation connectés à tous les premiers centralisateurs, chaque dispositif de signalisation étant identifié par un identifiant unique, le deuxième centralisateur étant alors apte à sauvegarder un historique de l'occupation des places gérées et / ou à mettre en oeuvre un procédé de d'orientation des véhicules vers une place de parking libre.

Avantageuse l'invention est aussi caractérisée en ce que le dispositif comporte au moins un afficheur situé à l'entrée d'une zone du parking, une zone comportant au moins un dispositif de signalisation chaque dispositif de signalisation étant identifié par une adresse unique dans le parking, cet afficheur étant commandé par un centralisateur et affichant au moins le nombre de places libres dans la zone, ou un ensemble de zones.

Avantageuse l'invention est aussi caractérisée en ce que, pour chaque place de parking gérée:
- un détecteur de présence détecte la présence d'un véhicule sur une place de parking et commande un élément électroluminescent visible d'une voie d'accès à la place, et un dispositif sonore,
- l'élément électroluminescent indique, par une couleur prédéterminée le statut de la place de parking surveillé par le détecteur, le statut d'une place étant au moins parmi le groupe composé de libre et occupée,
- le dispositif sonore diffuse, si la place est occupée, un identifiant de la place et des annonces de sécurité.

Avantageuse l'invention est aussi caractérisée en ce que:
- le détecteur de présence émet le résultat de la détection vers un premier centralisateur gérant l'ensemble des capteurs d'une zone du parking.

Avantageuse l'invention est aussi caractérisée en ce qu'un centralisateur principale lit les statuts des détecteurs de présence des places gérées et les enregistre pour la production d'états d'occupation des places en temps réel et de statistiques d'occupation des places à travers le temps, et la commande d'afficheurs d'informations de localisation de places libres réparties dans le parking. L'objet de l'invention peut être obtenu par un procédé et dispositif de gestion de parking selon les revendications 1 et 4.

L'invention sera mieux comprise à la lecture de la description qui suit et à l'examen des figures qui l'accompagnent. Celles-ci sont présentées à titre indicatif et nullement limitatif de l'invention. Les figures montrent:
Figure 1: un parking équipé avec un dispositif selon l'invention vu de dessus.
Figure 2a: une place de parking équipée avec un dispositif selon un mode de réalisation de l'invention vu en coupe.
Figure 2b: une place de parking équipée avec un dispositif selon un mode de réalisation de l'invention vu en coupe.
Figure 3: une illustration d'étapes du procédé selon l'invention.

Dans la description, lorsque l'on prête une action à un dispositif, celle ci est effectuée par un microprocesseur du dispositif commandé par des codes instructions enregistrés dans une mémoire de programme du dispositif. Ces éléments ne sont pas systématiquement représentés pour ne pas charger les figures.

La figure 1 montre un parking 101 comportant une entrée 102 et deux allées 103 et 104 parallèles et situées face à l'entrée 102. Chaque allée 103 et 104 comporte 8 places de parkings régulièrement réparties de part et d'autre de l'allée. Le parking 101 comporte donc au total 16 places. Bien évidemment il ne s'agit que d'un exemple. L'invention est parfaitement adaptée à la gestion de parking comportant un nombre plus important de places et d'allées. Dans la pratique l'invention s'adapte parfaitement à des parkings de 4000 places.

L'allée 103 comporte les places 105 à 112 réparties en deux rangées parallèles. A chaque place 105 à 112 correspond respectivement un dispositif de signalisation respectivement 113 à 120. Pour une place le dispositif de signalisation correspondant est situé au-dessus de la place.

Un dispositif de signalisation comporte un détecteur 131 de présence, des éléments 132 électroluminescents, un haut-parleur 133, un microprocesseur 134 et une mémoire 135 de programme. Les éléments 131 à 135 sont interconnectés par un bus 136.

La figure 2 montre la place 105 vue en coupe verticale. La figure 2 montre que le dispositif 113 de signalisation est situé au-dessus de la place 105 de telle sorte que les éléments 132 électroluminescents soient visibles de l'allée. C'est à dire que les éléments 132 électroluminescents sont situés à l'entrée de la place 105. Dans un mode de réalisation de l'invention, les éléments 132 électroluminescents sont déportés par rapport à un corps du dispositif de signalisation. Dans un autre mode de réalisation, les éléments électroluminescents font partie du corps du dispositif de signalisation. Dans un autre mode de réalisation de l'invention, illustré par la figure 2b, le détecteur du dispositif de signalisation est situé au centre de la place gérée, et un boîtier comportant le haut-parleur est les éléments électroluminescent est déporté à l'entrée de la place gérée. Ce mode de réalisation présente l'avantage d'éloigner le détecteur 131 ultrason du haut-parleur 133. Ce mode de réalisation simplifie aussi les traitements des signaux du détecteur 131. En effet dans ce mode de réalisation, le détecteur 131 est exactement à la vertical du l'objet qu'il doit détecter. La portée du détecteur 131 dépend de la distance à laquelle il est placé du sol. Dans la pratique une portée de 5 mètres suffit amplement.

Les éléments électroluminescents sont visibles depuis les extrémités des allées dans lesquelles sont installés les dispositifs de signalisation. D'une manière pratique les éléments électroluminescents sont visibles à une distance d'au moins 100 mètres ou plus.

Dans un mode de réalisation de l'invention le détecteur 131 de présence est un détecteur à ultrason. Dans un autre mode de réalisation le détecteur de présence est un détecteur à infrarouge, un détecteur magnétique, ou tout autre type de détecteur.

Dans le cas d'un détecteur ultrason celui-ci est calibré par rapport à une distance de référence. Cette distance de référence, ou distance de calibrage, est en fait la distance séparant le détecteur 131 du sol de la place de parking. Ce calibrage est effectué lorsque la place de parking est vide et au moins à l'installation du dispositif 113.

Le détecteur 131 effectue des détections selon un cycle régulier. Le détecteur 131 à ultrason mesure en fait une distance par rapport à un obstacle. Si cette distance correspond à la distance de calibrage, cela signifie que la place de parking est vide. Si cette distance est inférieure à la distance de calibrage, cela signifie qu'il y a un obstacle sur la place de parking. Dans l'invention il faut que la distance mesurée, aussi appelée distance détecteur-sol, soit inférieure à la distance de calibrage moins un seuil de détection. Dans la pratique le seuil de détection vaut environ 60cm. Cela signifie que tout obstacle de plus de 60cm de hauteur est détecté par le détecteur 131 de présence. Ce seuil est réglable.

Dans un mode de réalisation on considère qu'une détection est positive si plusieurs détections successives ont révélé la présence d'un obstacle. Ce mode de procédé permet d'éviter de prendre un piéton pour un véhicule parqué sur la place de parking. Une détection positive signifie qu'un véhicule est parqué sur la place.

Les éléments électroluminescents sont des diodes électroluminescentes (LED) réparties en matrice. Dans un autre mode de réalisations les éléments électroluminescents sont des lampes à incandescence, des lampes à néon, une matrice à cristaux liquide, une dalle plasma, ou tout autre moyen d'affichage. Les éléments électroluminescents sont au moins de deux couleurs. Une couleur indique une place libre, une autre couleur une place occupée. La couleur indiquant la place libre est le vert. La couleur indiquant la place occupée est le rouge. Ainsi lorsqu'une place est libre les éléments électroluminescents correspondant sont allumés en vert. Lorsqu'une place est occupée les éléments électroluminescents correspondant sont allumés en rouge. Dans un autre mode de réalisation on utilise la convention suivante:
- place occupée, couleur rouge,
- place libre, vert clignotant.

Dans un autre mode de réalisation on utilise la convention suivante:
- place occupée, couleur rouge,
- place handicapée libre, bleu clignotant,
- place libre, vert clignotant.

Le dispositif 113 de signalisation comporte aussi un haut-parleur 113. Ce haut-parleur sert à la diffusion acoustique d'informations. Ces informations sont soit de confort, soit de sécurité. Avec l'invention, chaque place de parking comporte donc un haut-parleur, ce qui est plus efficace que d'avoir un nombre réduit de haut-parleurs pour couvrir toute la surface du parking. Ainsi la puissance sonore diffusée est identique en tout point du parking, et personne n'est trop loin d'un haut-parleur pour entendre des consignes de sécurités. De plus, lorsque le détecteur 131 de présence signale qu'un véhicule est parqué sur une place, cela active le haut-parleur correspondant. Le haut-parleur diffuse alors un message de localisation correspondant à un identifiant de la place de parking. Un tel identifiant est composé, en règle générale, d'un identifiant d'allée et d'un identifiant de place dans l'allée. Un identifiant est une lettre, un nombre, ou les deux. La diffusion de l'identifiant de place est commandée par le microprocesseur 134. Cette diffusion n'est en effet pas permanente tant qu'un véhicule est détecté sous le dispositif 113 de signalisation. Cette diffusion de localisation commence quelques secondes après que le véhicule ait été détecté, et s'arrête environ une minute après que le véhicule ait été détecté. Cela permet de diffuser l'information de localisation au conducteur du véhicule au moment où celui-ci sort de son véhicule.

Dans le dispositif 113 les coopérations entre les éléments 131, 132 et 133, sont assurées par le microprocesseur 134 commandé par des codes instructions de la mémoire 135. Le microprocesseur 134 interprète les mesures issues du détecteur 131 et commande en conséquence les éléments électroluminescents et le haut-parleur. Le détecteur commande donc bien les éléments électroluminescents et le haut parleur.

Lorsqu'un utilisateur revient chercher son véhicule parqué, il connaît sa localisation et y retourne rapidement car les éléments électroluminescents indiquent les places occupées. La place sur laquelle se trouve le véhicule cherché est donc mise en évidence. La connaissance de la localisation permet donc une approche guidée, de n'importe quelle position dans le parking vers la zone où se trouve le véhicule. Le fait que les places occupées soient mises en évidence permet un repérage visuel rapide du bon véhicule une fois dons la bonne zone.

La figure 1 montre que l'allée 104 comporte des places 141 à respectivement 148, chacune étant équipée d'un dispositif de signalisation 149 à respectivement 156.

Les dispositifs 113-120 et 149-156 sont identiques et autonomes. Le fait qu'ils soient situés au-dessus des places de parking permet d'équiper les parkings neuf et des parkings déjà construits. Il n'est en effet pas besoin d'insérer des éléments dans les structures, dalles, plafonds, murs, du parking. Les dispositifs de signalisation se fixent simplement au plafond.

La figure 1 montre que les dispositifs 113 à 120 sont connectés à un centralisateur 160 dit esclave via un réseau 161. A cette fin le dispositif 113 comporte une interface 137 réseau connecté d'une part au bus 136, d'autre part au réseau 161. Le réseau 161 est soit un réseau RS485, soit un réseau RS422, soit un autre réseau utilisable en environnement industriel. Dans la pratique un centralisateur esclave peut commander jusqu'à 32 dispositifs de signalisation. Les places 105 à 112 sont donc une première zone du parking 101, les places 141 à 148 étant une deuxième zone. Dans cet exemple une zone est donc une allée. Dans une autre mise en oeuvre de l'invention une zone comporte un autre nombre de dispositifs de signalisation, et a une autre structure, et peut comporter plusieurs allées.

Les dispositifs 149 à 156 sont connectés à un centralisateur 162 esclave via un bus 163 de même nature que le bus 161.

Un centralisateur esclave commande les cycles de détection des dispositifs de signalisation qui lui sont connectés. Ces dispositifs de signalisation forment un groupe. En effet dans un mode de réalisation de l'invention les détecteurs de présence sont des détecteurs de présence à ultrason. L'émission d'un détecteur peut donc perturber la réception d'un détecteur voisin. C'est donc le centralisateur 160 qui commande, via le bus 161 la mise en oeuvre d'une détection par un dispositif de signalisation. Le centralisateur 160 garantit ainsi que deux dispositifs de signalisation voisins n'effectuent pas une détection au même moment. Chaque dispositif de signalisation est identifié par un identifiant unique dans un parking donné. Il est ainsi possible, avec l'invention, de définir une zone dans un parking par une liste d'identifiants de dispositifs de signalisation. Un identifiant de dispositif de signalisation dépend du protocole utilisé pour le dialogue entre les éléments du dispositif de gestion. Un tel identifiant est par exemple un chiffre, ou une adresse de type adresse IP (Internet Protocol, pour protocole Internet).

La figure 1 montre aussi que les centralisateurs 160 et 162 sont connectés à un centralisateur 168 dit maître via un réseau 164. Le centralisateur 168 synchronise lui les cycles de détection des centralisateurs esclaves qui lui sont connectés. Il assure ainsi que deux dispositifs de signalisation voisins mais n'appartenant pas à la même zone, donc n'étant pas connectés au même centralisateur esclave n'effectuent pas une détection au même moment. Le réseau 164 est de type RS485, RS422, ou de tout autre type susceptible d'être utilisé en environnement industriel.

Dans un mode de réalisation de l'invention mettant en oeuvre un signal clignotant pour indiquer le statut d'une place, les centralisateurs esclaves, synchronisés par un centralisateur maître, émettent vers les dispositifs de signalisation, un signal d'horloge sur lequel les dispositifs de signalisation règlent le clignotement des éléments électroluminescents. Cela permet d'avoir un clignotement uniforme et synchronisé sur tous les dispositifs de signalisation signalant une place libre.

La figure 1 montre un afficheur 165 situé à l'entrée de l'allée 103, un afficheur 166 situé à l'entrée de l'allée 104, et un afficheur 167 situé à l'entrée du parking 101. Les afficheurs 165 à 167 sont connectés au réseau 164. Chaque afficheur est identifié par un identifiant unique pour un parking donné. Ces identifiants sont de même nature que les identifiants des dispositifs de signalisation.

Les afficheurs sont commandés par le centralisateur 168 maître en fonction d'informations détectées, par ledit centralisateur maître, sur les statuts des détecteurs des dispositifs de signalisation présents dans le parking 101. On dit aussi que ces statuts sont lus par le centralisateur maître. Les informations affichées sont, par exemple, le nombre de places libres dans l'allée, ou zone du parking, à l'entrée de laquelle est installé l'afficheur. Dans ce cas, si le parking 10 est vide, l'afficheur 167 affiche 16, l'afficheur 165 affiche 8, et l'afficheur 166 affiche 8. Dans un autre exemple les afficheurs affichent des indications de direction dans lesquelles un usager va trouver une place libre. Dans un autre exemple les afficheurs indiquent simplement s'il y a une place libre ou pas dans l'allée à l'entrée de laquelle il est situé.

Dans un mode de mise en oeuvre de l'invention les afficheurs et dispositifs de signalisation forment un réseau, chaque élément de ce réseau ayant un identifiant unique. Dans ce réseau les centralisateurs esclaves servent de concentrateur ou répéteur. Dans la pratique un centralisateur esclave peut gérer jusqu'à 32 dispositifs de signalisation. Le réseau est piloté par un centralisateur maître.

La figure 2 illustre des étapes du procédé selon l'invention mis en oeuvre par les éléments décrits précédemment.

La figure 2 montre une étape 301 de détection mise en oeuvre par tous les dispositifs de signalisation selon l'invention équipant un parking. Dans cette étape un dispositif de signalisation mesure la distance le séparant du premier obstacle sur la trajectoire des ultrasons émis. Si cette distance mesurée est inférieure d'au moins D à une distance de référence, alors il y a un véhicule sur la place de parking. Dans la pratique D vaut environ 60cm. Dans une variante de l'invention le détecteur du dispositif de signalisation effectue plusieurs mesures successives devant révéler le même obstacle avant de conclure à une détection positive d'un véhicule.

Dans la mise en oeuvre de l'invention dans laquelle les dispositifs de signalisation sont connectés à un centralisateur esclave, les dispositifs de signalisation font des mesures de distance, donc des détections de présence, à chaque fois que le centralisateur esclave auquel ils sont connectés leur en donne l'ordre via un message de commande. Si les dispositifs de signalisation sont autonomes alors ils effectuent des mesures de présence à intervalles réguliers.

De l'étape 301 on passe à une étape 302 d'évaluation d'un changement de statut de la place. Il y a changement de statut si une place devient occupée alors qu'elle était libre à la précédente mesure et vis et versa.

S'il y a changement de statut alors on passe de l'étape 302 à une étape 303 de mise à jour des éléments électroluminescents. Sinon on passe à l'étape 301. La détection est en effet continue.

Dans l'étape 303 le dispositif change le mode de signalisation des éléments électroluminescents. Si le statut était libre alors il passe à occupé et vis et versa. Si le mode de signalisation implique un clignotement, et que le dispositif de signalisation est connecté à un centralisateur esclave, alors le dispositif de signalisation prend en compte un signal d'horloge émis par le centralisateur esclave pour réaliser le clignotement.

De l'étape 303 on passe à une étape 304 de mise à jour des centralisateurs esclaves et maîtres. Dans cette étape le dispositif de signalisation émet un message de changement de statut vers le centralisateur esclave auquel il est connecté. Le centralisateur esclave relaie ce message vers le centralisateur maître auquel il est connecté. Le message de changement de statut comporte un identifiant du dispositif de signalisation et un identifiant du statut de la place de parking.

De l'étape 304 on passe à une étape 305 de mise à jour des afficheurs. Dans cette étape le centralisateur maître utilise les informations contenues dans le message de changement de statut pour mettre à jour les informations affichées sur au moins un afficheur. Cette mise à jour est, par exemple, l'augmentation ou la diminution du nombre affiché sur l'afficheur. Il s'agit donc d'une mise à jour dynamique des afficheurs. On parle aussi d'une mise à jour en temps réel.

De l'étape 304 on passe aussi à une étape 306 de mise à jour du haut-parleur. Dans cette étape, si le statut de la place passe de libre à occupé, alors le dispositif de signalisation active son haut-parleur et diffuse un message de localisation. Le message de localisation est celui ayant déjà été décrit.

De l'étape 305 le centralisateur maître passe à une étape 307 de stockage du changement de statut. Ce stockage se fait sous la forme d'une table 170 historique comportant au moins pour chaque message de changement reçu le contenu du message de changement d'état et la date 173 à laquelle il a été reçu. Le contenu du message de changement d'état est au moins un identifiant 172 du dispositif de signalisation comportant le détecteur ayant détecté le changement d'état, et le statut de la place gérée par ledit dispositif de signalisation. Cette table historique peut être récupérée et exploitée par un ordinateur de type ordinateur personnel connecté au centralisateur maître, ou à un poste fixe de gestion lui-même connecté au centralisateur maître. Cette collecte permet la production d'état temporel d'occupation du parking place par place et donc la production de statistiques fines sur l'utilisation du parking. Cette collecte permet aussi de connaître l'état d'occupation du parking, place par place, à une date donnée. Une date est considérée ici comme une date horaire comportant l'identification d'un jour et une heure dans ce jour.

De l'étape 306 un dispositif de signalisation passe à l'étape 301. On note qu'après l'étape 302, les étapes 303, 304 et 306 sont effectuées dans un ordre indifférent par le dispositif de signalisation.

L'invention permet donc de d'orienter des usagers vers une place de parking, qu'ils cherchent leur véhicule, ou une place pour parquer leur véhicule. Le fait de limiter le temps de recherche d'une place libre limite les émanations de gaz d'échappement. Le fait de placer des haut-parleurs au plus près des utilisateurs améliore la diffusion sonore des informations. Enfin la remontée des informations d'occupation permet une gestion fine d'un parking.

## Revendications

1. Procédé de gestion de parking où pour chaque place de parking gérée :
- un détecteur (131) de présence détecte (301) la présence d'un véhicule sur une place de parking et commande (302, 303, 306) un élément (132) électroluminescent, visible d'une voie d'accès à la place, et un haut-parleur (133),
- l'élément électroluminescent indique (303), par une couleur prédéterminée le statut de la place de parking surveillé par le détecteur, le statut d'une place étant au moins parmi le groupe composé de libre et occupée, **caractérisé en ce que**:
- **quelques secondes après la détection du véhicule,** le haut-parleur diffuse (306) un message d'information correspondant à un identifiant de la place de parking, **ledit message s'arrêtant environ une minute après que le véhicule ait été détecté.**

2. Procédé selon la revendication 1, tel que le détecteur de présence émet (304) le résultat de la détection vers un premier centralisateur gérant l'ensemble des capteurs d'une zone du parking.

3. Procédé selon la revendication 1 ou la revendication 2, tel qu'un centralisateur principal lit les statuts des détecteurs de présence des places gérées et les enregistre pour la production d'états d'occupation des places en temps réel et de statistiques d'occupation des places à travers le temps, et la commande d'afficheurs d'informations de localisation de places libres répartis dans le parking.

4. Dispositif de gestion de parking, chaque place de parking gérée comportant un dispositif (113-120, 149-156) de signalisation, un tel dispositif de signalisation comportant :
- un détecteur (131) de présence d'un véhicule sur ladite place,
- des éléments électroluminescents (132) visible d'une voie d'accès à la place pour indiquer le statut de ladite place, le statut d'une place étant au moins parmi le groupe composé de libre et occupée,
- un haut-parleur (133),
le même détecteur coopérant avec les éléments électroluminescents et avec le haut-parleur pour la commande des éléments électroluminescents et l'activation du haut-parleur,
ledit dispositif de gestion de parking étant muni de moyens (134, 135) de mise en oeuvre d'un procédé selon l'une des revendications 1 à 3.

5. Dispositif selon la revendication 4, **caractérisé en ce que** le détecteur de présence est un détecteur (131) à ultrasons situé au-dessus de la place gérée.

6. Dispositif selon la revendication 5, **caractérisé en ce que** le détecteur de présence est calibré en fonction de son éloignement du sol, on obtient alors une distance de calibrage, le détecteur effectue des mesures à intervalles réguliers, une détection d'un véhicule étant alors positive si plusieurs mesures successives révèlent une distance détecteur-sol inférieure à la distance de calibrage moins un seuil de détection.

7. Dispositif selon l'une des revendications 4 à 6, **caractérisé en ce que** les éléments électroluminescents (132) sont situés au-dessus de la place de parking, à l'entrée de celle-ci, pour être visible d'une allée dans laquelle est située la place de parking.

8. Dispositif selon l'une des revendications 4 à 7, **caractérisé en ce que** les places de parkings gérées sont regroupées en groupes (103, 104), chaque groupe comportant un premier centralisateur (160, 162) auquel sont connectés tous les dispositifs de signalisation du groupe, le premier centralisateur commandant les cycles de détection des détecteurs de présence et les cycles d'affichage des éléments électroluminescents des dispositifs de signalisation qui lui sont connectés.

9. Dispositif selon la revendication 8, **caractérisé en ce que** les premiers centralisateurs (160, 162) sont connectés à un deuxième centralisateur (168), le deuxième centralisateur ayant accès à tous les dispositifs de signalisation connectés à tous les premiers centralisateurs (160, 162), chaque dispositif de signalisation (113) étant identifié par un identifiant unique, le deuxième centralisateur étant alors apte à sauvegarder un historique de l'occupation des places gérées et / ou à mettre en oeuvre un procédé d'orientation des véhicules vers une place de parking libre.

10. Dispositif selon l'une des revendications 4 à 9, **caractérisé en ce qu'**il comporte au moins un afficheur (165-167) situé à l'entrée d'une zone du parking, une zone comportant au moins un dispositif de signalisation chaque dispositif de signalisation étant identifié par une adresse unique dans le parking, cet afficheur étant commandé par un centralisateur et affichant au moins le nombre de places libres dans la zone, ou un ensemble de zones.

## Patentansprüche

1. Verfahren zur Parkplatzverwaltung, wobei für jeden verwalteten Parkplatz:
- ein Präsenzdetektor (131) die Präsenz eines Fahrzeugs auf seinem Parkplatz detektiert und ein elektrolumineszentes Element (132), das von einem Zugangsweg zu dem Platz sichtbar ist, und einen Lautsprecher (133) steuert,
- das elektrolumineszente Element durch eine vorgegebene Farbe den Status des durch den Detektor überwachten Parkplatzes anzeigt (303), wobei der Status eines Platzes mindestens aus der Gruppe bestehend aus frei und belegt ist, dadurch charakterisiert, dass
- einige Sekunden nach der Detektion des Fahrzeugs der Lautsprecher (306) eine Informationsnachricht ausgibt, die einer Identifikation des Parkplatzes entspricht, wobei die Nachricht ungefähr eine Minute nach dem das Fahrzeug detektiert wurde, aufhört.

2. Verfahren gemäß Anspruch 1, derart, dass der Präsenzdetektor das Ergebnis der Detektion an einen ersten Zentralisierer sendet (304), der die Menge von Sensoren einer Parkzone verwaltet.

3. Verfahren gemäß Anspruch 1 oder Anspruch 2, derart, dass ein Hauptzentralisierer die Status der Präsenzdetektoren der verwalteten Plätze für das Erzeugen von Belegungszuständen der Plätze in Echtzeit und von Belegungsstatistiken der Plätze über die Zeit und für das Steuern von Anzeigen von Informationen über den Ort von freien in der Parkfläche eingeteilten Plätzen liest und sie registriert.

4. Vorrichtung zur Parkplatzverwaltung, wobei jeder verwaltete Parkplatz eine Signalisiervorrichtung (113-120, 149-156) aufweist, wobei eine solche Signalisiervorrichtung aufweist:
- einen Präsenzdetektor (131) der Präsenz eines Fahrzeugs auf dem Parkplatz,
- elektrolumineszente Elemente (132), die von einem Zugangsweg zu dem Platz zum Anzeigen des Status des Platzes sichtbar sind, wobei der Status eines Platzes mindestens aus der Gruppe bestehend aus frei und belegt ist,
- einen Lautsprecher (133),
wobei derselbe Detektor mit den elektrolumineszenten Elementen und dem Lautsprecher zum Steuern der elektrolumineszenten Elemente und der Aktivierung des Lautsprechers zusammenwirkt,
wobei die Vorrichtung mit Mitteln (134, 135) zum Durchführen eines Verfahrens gemäß einem der Ansprüche 1 bis 3 ausgestattet ist.

5. Vorrichtung gemäß Anspruch 4, dadurch charakterisiert, dass der Präsenzdetektor ein Ultraschall-Detektor (131) ist, der sich über dem verwalteten Platz befindet.

6. Vorrichtung gemäß Anspruch 5, dadurch charakterisiert, dass der Präsenzdetektor in Abhängigkeit seines Abstands vom Boden kalibriert ist, wodurch man somit eine Kalibrierungsentfernung erhält, wobei der Detektor in regelmäßigen Intervallen Messungen durchführt, wobei eine Detektion eines Fahrzeugs somit positiv ist, falls mehrere sukzessive Messungen eine Detektor-Boden-Entfernung unter der Kalibrierungsentfernung minus einer Detektionsschwelle zutage bringen.

7. Vorrichtung gemäß einem der Ansprüche 4 bis 6, dadurch charakterisiert, dass sich die elektrolumineszenten Elemente (132) über dem Parkplatz, an der Einfahrt davon, befinden, damit sie von einer Gasse sichtbar sind, an der sich der Parkplatz befindet.

8. Vorrichtung gemäß einem der Ansprüche 4 bis 7, dadurch charakterisiert, dass die verwalteten Parkplätze in Gruppen (103, 104) gruppiert sind, wobei jede Gruppe einen ersten Zentralisierer (160, 162) aufweist, mit dem alle Signalisiervorrichtungen der Gruppe verbunden sind, wobei der erste Zentralisierer die Detektionszyklen der Präsenzdetektoren und die Anzeigezyklen der elektrolumineszenten Elemente der Signalisiervorrichtungen, die mit ihm verbunden sind, steuert.

9. Vorrichtung gemäß Anspruch 8, dadurch charakterisiert, dass die ersten Zentralisierer (160, 162) mit einem zweiten Zentralisierer (168) verbunden sind, wobei der zweite Zentralisierer Zugriff auf alle Signalisiervorrichtungen, die mit allen ersten Zentralisierern (160, 162) verbunden sind, hat, wobei jede Signalisiervorrichtung (113) durch einen eindeutigen Identifikator identifiziert wird, wobei der zweite Zentralisierer somit geeignet ist, eine Historie der Belegung der verwalteten Plätze zu speichern und/oder ein Verfahren zum Lenken von Fahrzeugen zu einem freien Parkplatz durchzuführen.

10. Vorrichtung gemäß einem der Ansprüche 4 bis 9, dadurch charakterisiert, dass sie mindestens eine Anzeige (165-167) aufweist, die sich an einer Einfahrt der Parkzone befindet, wobei eine Zone mindestens eine Signalisiervorrichtung aufweist, wobei jede Signalisiervorrichtung durch eine in der Parkfläche eindeutige Adresse identifiziert wird, wobei die Anzeige durch einen Zentralisierer gesteuert wird und mindestens eine Anzahl von freien Plätzen in der Zone oder einer Menge von Zonen anzeigt.

## Claims

1. Method of managing parking, whereby for each managed parking space:
- a presence detector (131) detects (301) the presence of a vehicle on a parking space and controls (302, 303, 306) an electroluminescent element (132) visible from an access route to the space and a loudspeaker (133),
- the electroluminescent element indicates (303) by means of a predetermined colour the status of the parking space monitored by the detector, the status of a space being at least from the group comprising free and occupied, **characterised in that**
- **a few seconds after detecting the vehicle,** the loudspeaker broadcasts (306) a message giving information corresponding to an identifier of the parking space, **said message terminating approximately one minute after the vehicle was detected.**

2. Method as claimed in claim 1, such that the presence detector transmits (304) the result of the detection to a first centraliser managing all the sensors of a zone of the car park.

3. Method as claimed in claim 1 or claim 2, such that a master centraliser reads the statuses of the presence detectors of the managed spaces and logs them in order to produce reports about occupancy of the spaces in real time and statistics pertaining to occupancy of the spaces over the course of time, and controls displays showing information about the location of free spaces distributed around the car park.

4. Device for managing parking, each managed parking space having a signalling device (113-120, 149-156), such a signalling device comprising:
- a detector (131) of the presence of a vehicle on said space,
- electroluminescent elements (132) visible from an access route to the space for indicating the status of said space, the status of a space being at least from the group comprising free and occupied,
- a loudspeaker (133),
the same detector co-operating with the electroluminescent elements and with the loudspeaker in order to control the electroluminescent elements and activate the loudspeaker, said parking management device being equipped with means (134, 135) for implementing a method as claimed in one of claims 1 to 3.

5. Device as claimed in claim 4, **characterised in that** the presence detector is an ultrasound detector (131) located above the managed space.

6. Device as claimed in claim 5, **characterised in that** the presence detector is calibrated as a function of its distance from the ground, a calibration distance is then obtained, the detector takes measurements at regular intervals, detection of a vehicle then being positive if several successive measurements show a detector-ground distance less than the calibration distance minus a detection threshold.

7. Device as claimed in one of claims 4 to 6, **characterised in that** the electroluminescent elements (132) are located above the parking space at the entrance thereto so as to be visible from a lane in which the parking space is located.

8. Device as claimed in one of claims 4 to 7, **characterised in that** the managed parking spaces are grouped in groups (103, 104), each group having a first centraliser (160, 162) to which all the signalling devices of the group are connected, the first centraliser controlling the detection cycles of the presence detectors and the display cycles of the electroluminescent elements of the signalling devices connected to it.

9. Device as claimed in claim 8, **characterised in that** the first centralisers (160, 162) are connected to a second centraliser (168), the second centraliser having access to all the signalling devices connected to all the first centralisers (160, 162), each signalling device (113) being identified by a unique identifier, the second centraliser then being configured to save a history of occupancy of the managed parking spaces and/or implement a method of directing vehicles to a free parking space.

10. Device as claimed in one of claims 4 to 9, **characterised in that** it comprises at least one display (165-167) located at the entrance to a zone of the car park, a zone having at least one signalling device, each signalling device being identified by a unique address in the car park, this display being controlled by a centraliser and displaying at least the number of free spaces in the zone or a group of zones.
